# EUROPÄISCHE PATENTSCHRIFT

(11) **EP 1 943 179 B1**
(45) Veröffentlichungstag und Bekanntmachung des Hinweises auf die Patenterteilung: **21.03.2012**
(21) Anmeldenummer: 06762989.9
(22) Anmeldetag: 05.08.2006
(51) Int. Cl.: B66F 9/22

(54) **HYDRAULIKANLAGE**
HYDRAULIC UNIT
INSTALLATION HYDRAULIQUE

(30) Priorität: 02.11.2005 DE 102005052108
(43) Veröffentlichungstag der Anmeldung: 16.07.2008
(73) Patentinhaber: HYDAC TECHNOLOGY GMBH, 66280 Sulzbach/Saar (DE)
(72) Erfinder: BALTES, Herbert, 66679 Losheim (DE)
(74) Vertreter: Bartels, Martin Erich Arthur
(86) Internationale Anmeldenummer: PCT/EP2006/007768
(87) Internationale Veröffentlichungsnummer: WO 2007/051502

(56) Entgegenhaltungen:
- EP-A2- 0 777 055
- JP-A- 7 125 994
- US-A- 4 761 954
- US-B1- 6 460 332

## Beschreibung

Die Erfindung betrifft eine Hydraulikanlage, insbesondere zum Heben und Senken von Lasten bei Staplern mit mindestens einem Arbeitszylinder, dessen Kolben-Stangen-Einheit in einem Gehäuse bewegbar geführt und mittels einer Hydropumpe in seiner einen Antriebsrichtung ausfahrbar und in seiner anderen gegenläufigen Antriebsrichtung einfahrbar ist und mit einer , Steuereinrichtung zum Ansteuern der dahingehenden Verfahrbewegungen gemäß den Merkmalen des Oberbegriffes des Patentanspruches 1.

Durch die nachveröffentlichte DE 10 2004 044 244 ist als Hydraulikanlage ein Federungssystem aufgezeigt, insbesondere für den Einsatz bei einem Hubgerüst eines Gabelstaplers, mit mindestens einem Hydrospeicher sowie mindestens einem Schaltventil zum Herstellen einer fluidführenden Verbindung mittels einer Steuerleitung zwischen dem Hydrospeicher und einem das Hubgerüst betätigbaren Arbeitszylinder, und mit einer Heben- und Senkenleitung zum Ansteuern des Arbeitszylinders in eine angehobene bzw. abgesenkte Stellung, wobei die Heben- und die Senkenleitung jeweils in einen Hauptzweig münden, die parallel zueinander verlaufend jeweils mit einer Anschlussstelle vor und hinter dem Schaltventil in die Steuerleitung münden und wobei in die Hauptzweige Ventile geschaltet sind, die für jeden Hauptzweig eine entgegengesetzte Wirk- oder Ansteuerrichtung haben. Mit der aufgezeigten Lösung ist eine Art hydraulische Graetz-Schaltung realisiert und mit der aufgezeigten Lösung ist es möglich, mit nur wenigen Einbaukomponenten und insbesondere auch nur unter Einsatz eines Hydrospeichers eine wirksame Lastdämpfung oder Federung bei einem Hubgerüst eines Gabelstaplers zu erreichen. Ein energetisch sparsamer Betrieb ist jedoch mit der bekannten Lösung nicht möglich.

Durch den Stand der Technik sind ferner Hydraulikanlagen bekannt, bei denen zwei auf der Kolbenseite miteinander verbundene Arbeitszylinder in Form so genannter Plunger-Zylinder an eine konventionelle Hydropumpe angeschlossen sind. Die Hydropumpe kann in der Art einer Konstantpumpe ausgebildet zwei gegenläufige Drehrichtungen aufweisen und mithin zwei gegenläufige Transportrichtungen für das eingesetzte Fluidmedium. Eine bedienerseitig ansteuerbare Steuereinrichtung in der Art eines Steuerblockes erlaubt das Betätigen der Hydropumpe, zu deren Antrieb ein üblicher Elektromotor eingesetzt ist. Zum Ausfahren der Arbeitszylinder und mithin zum Heben einer Last entnimmt bei der bekannten Lösung die Hydropumpe Fluid aus einem Tankvorratsbehälter und schiebt das entnommene Fluid auf die Kolbenseite der genannten Arbeitszylindereinheit. Zum Senken der Last und mithin zum Einfahren der Arbeitszylinder wird die Drehrichtung der Hydropumpe umgekehrt, und das über die Kolbenseite verdrängte Fluid gelangt wiederum auf die Tankseite der bekannten Hydraulikanlage. Zum Heben und Senken von Lasten benötigt die bekannte Anlage ein hohes Arbeitsvermögen der Hydropumpe und mithin eine hohe Antriebsleistung für den vorgeschalteten Elektromotor. Auch ist die bekannte Hydraulikanlage, was die möglichen Verfahrgeschwindigkeiten für die Arbeitszylinder anbelangt, eingeschränkt.

Durch die US-A-4 761 954 sowie die US-B1-6 460 332 sind gattungsgemäße Hydraulikanlagen bekannt, insbesondere zum Heben und Senken von Lasten bei Staplern mit mindestens einem Arbeitszylinder, dessen Kolben-Stangen-Einheit in einem Gehäuse bewegbar geführt und mittels einer Hydropumpe in seiner einen Antriebsrichtung ausfahrbar und in seiner anderen gegenläufigen Antriebsrichtung einfahrbar ist und mit einer Steuereinrichtung zum Ansteuern der dahingehenden Verfahrbewegungen, wobei eine Speichereinrichtung vorhanden ist, die in einer Antriebsrichtung eine Energieeinspeisung erfährt, wobei die eingespeiste Energie zur Unterstützung einer Verfahrbewegung bei gegenläufiger Antriebsrichtung aus der Speichereinrichtung abrufbar ist, und wobei die Speichereinrichtung aus mindestens einem Hydrospeicher, insbesondere einem Kolbenspeicher, gebildet ist, der mittels einer über die Steuereinrichtung betätigbaren Ventileinheit zu- oder abschaltbar ist.

Bei den bekannten Lösungen, insbesondere nach der US-A-4 761 954 ist die Ventileinheit der Hydropumpe nachgeschaltet zwecks Ansteuern von Pilotventilen, um dergestalt eine fluidführende Verbindung zwischen Hydrospeicher und jeweils zuordenbarem Arbeitszylinder der Arbeitsmaschine hier in Form eines Gabestaplers, herstellen zu können. Dies führt insgesamt zu langen Fluidwegen und mithin zu langen Schaltzeiten, was einem energetisch günstigen Betrieb einer dahingehenden Hydraulikanlage entgegensteht.

Ausgehend von diesem Stand der Technik liegt der Erfindung die Aufgabe zugrunde, die bekannten Lösungen dahingehend weiter zu verbessern, dass bei geringen Kosten ein energetisch günstiger Betrieb einer dahingehenden Hydraulikanlage möglich ist. Eine dahingehende Aufgabe löst eine Hydraulikanlage mit den Merkmalen des Patentanspruchs 1 in seiner Gesamtheit.

Dadurch dass gemäß dem kennzeichnenden Teil des Patentanspruches 1 die Ventileinheit ein Wegeventil ist, das in einer Schaltstellung den fluidführenden Weg freigibt zwischen einem Tankanschluss und der Hydropumpe und in der anderen Schaltstellung eine fluidführende Verbindung zwischen der Hydropumpe und der Speichereinrichtung herstellt, lässt sich insbesondere die Lasthebebewegung aus der Speichereinrichtung energieunterstützt durchführen, was eine geringere Antriebsleistung für die Hydropumpe mit ihrem Motor zur Folge hat. Die abgerufene Energie unter hohem Druckniveau des Fluids aus der Speichereinrichtung kann auch zu schnelleren Verfahrbewegungen am jeweiligen Arbeitszylinder eingesetzt werden, was insoweit einem raschen Betriebsablauf zugute kommt. Ferner hat es sich gezeigt, dass durch den Einsatz der Speichereinrichtung insgesamt ein harmonischer, ruckfreier Betrieb der Gesamthydraulikanlage erreichbar ist. Durch einfache Drehumkehr der Hydropumpe lässt sich die beim Absenken der Last aus dem Arbeitszylinder verdrängte Fluidmenge in die Speichereinrichtung zur Erhöhung deren Druckniveaus einschieben und beim nächsten Arbeitszyklus von dort wieder abrufen.

Trotz der zu erwartenden Mehrkosten für den Aufwand einer zusätzlichen Speichereinrichtung, vorzugsweise in Form eines Hydrospeichers, sind die zu erwartenden Einsparungen durch den energetisch günstigen Fahrbetrieb höher anzusetzen, sodass bereits bei kurzer Einsatzdauer der Energiespeicherung die dahingehenden Mehrkosten ausgeglichen sind. Insgesamt lassen sich also durch Einsatz der Speichereinrichtung die Betriebskosten bei dahingehenden Hydraulikanlagen senken.

Im Folgenden wird die erfindungsgemäße Hydraulikanlage anhand eines Ausführungsbeispieles nach der Zeichnung näher erläutert. Dabei zeigt die einzige Figur in prinzipieller und nicht maßstäblicher Darstellung in der Art eines Blockschaltbildes die erfindungsgemäße Hydraulikanlage.

Die Hydraulikanlage dient insbesondere dem Heben und Senken von nicht näher dargestellten Lasten bei Staplern, wie Gabelstaplern oder sonstigen Flurförderfahrzeugen. Die Anlage weist zwei Arbeitszylinder 10 auf üblicher Bauart, die man in der Fachsprache auch mit Plunger-Zylinder bezeichnet. Jeder Arbeitszylinder 10 weist eine Kolben-Stangen-Einheit 12 auf, die den jeweiligen Arbeitszylinder 10 im Wesentlich fluiddicht in eine Kolbenseite 14 und eine Stangenseite 16 unterteilt. Wie des Weiteren die Figur zeigt, sind die beiden Kolbenseiten 14 der Arbeitszylinder 10 über eine als Ganzes mit 18 bezeichnete Verbindungsleitung fluidführend miteinander in Verbindung und dergestalt an eine bedienergeführte Steuereinrichtung 20 in der Art eines Steuerblockes angeschlossen. Die Stangenseiten 16 werden in üblicher und daher nicht mehr näher dargestellter Weise mit Fluid im Bedarfsfall versorgt, wobei die dahingehende Fluidmenge sinnfällig auch wieder aus der Stangenseite 16 als Ringraum abtransportierbar ist.

Die jeweilige Kolben-Stangen-Einheit 12 ist in einem Gehäuse 22 des Arbeitszylinders 10 geführt und für einen nicht näher dargestellten Anhebevorgang einer Hublast und/oder zum Ausfahren des Hubgerüstes eines Gabelstaplers fährt in Blickrichtung gesehen die Kolbenstangeneinheit 12 aus dem Gehäuse 22 nach oben aus, und für einen Absenkvorgang bewegt sich die Kolben-Stangen-Einheit 12 in Richtung auf die Kolbenseite 14 eines jeden Arbeitszylinders 10. Die dahingehenden Hebe- und Absenkvorgänge sind bekannt, sodass an dieser Stelle hierauf nicht mehr detailliert eingegangen wird.

In die Verbindungsleitung 18 ist des Weiteren zwischen Steuereinrichtung 20 und einem Versorgungs- oder Vorratstank 24 eine marktübliche Hydropumpe 26 geschaltet mit zwei gegenläufigen Drehrichtungen, die in der Figur mit Pfeilen 28 angedeutet sind. Im Hinblick auf die gegenläufigen Drehrichtungen 28 kann die Hydropumpe 26 Fluid in zwei gegenläufige Richtungen 30, 32 transportieren, die gemäß der Darstellung nach der Figur durch die Normpfeile der genormten Zeichnungsdarstellung der Hydropumpe 26 wiedergegeben sind. Die Hydropumpe 26 kann als Konstantpumpe ausgestaltet sein.

Zwischen Hydropumpe 26 und Tank 24 ist eine Ventileinheit 34 geschaltet in der Art eines 3/2-Wege- oder Schaltventiles, das gemäß der Darstellung nach der Figur in einer Betätigungsstellung wiedergegeben ist, bei der eine fluidführende Verbindung zwischen Hydropumpe 26 und Tank 24 besteht. Eine Abzweigleitung 36 zu einer Speichereinrichtung 38 in Form eines Hydrospeichers in der Art eines Kolbenspeichers ist in dieser Schaltstellung abgesperrt. In der anderen Schaltsperrung des Wegeventiles wird hingegen dergestalt eine fluidführende Verbindung zwischen Abzweigleitung 36 und Eingangsseite der Hydropumpe 26 hergestellt.-Im dahingehenden Fall ist der Tankanschluss zum Tank 24 gesperrt.

Die bedienergeführte Steuereinrichtung 20 ist in der Lage, sowohl die Hydropumpe 26 als auch die Ventileinheit 34 sinnfällig anzusteuern. Zum Betrieb der Hydropumpe 26 dient ein üblicher, nicht näher dargestellter Elektromotor, der insoweit von der Steuereinrichtung 20 betätigbar ist. Ferner kann noch zur Überwachung von Systemzuständen zwischen der Steuereinrichtung 20 und der Hydropumpe 26 eine Messstelle 40 geschaltet sein, um dergestalt beispielsweise eine Drucküberwachung des Systems durchzuführen. In Abhängigkeit der eingesetzten Sensorik lassen sich auch weitergehende Überwachungstätigkeiten durchführen, auch in Kombination miteinander, bezogen auf Temperatur, Viskosität, Verschmutzungsgrad etc. des jeweils eingesetzten Fluids.

Bei einem Erstanlauf der Hydraulikanlage bei fludseitig nicht befülltem Speicher 38 ist die Ventileinheit 34 in ihrer in der Figur gezeigten Schaltstellung, und die Hydropumpe 26 entnimmt Fluid aus dem Tank 24 und schiebt die diesbezügliche Menge in Richtung der Kolbenseite 14 der Arbeitszylinder 10 für einen Hebevorgang. Wird nun die Last abgesenkt, wird das Ventil 34 betätigt und die über die Hydropumpe 26 rückgeführte Fluidmenge gelangt nun auf die Fluidseite 42 der Speichereinrichtung 38 und hebt den Kolben gegen den Arbeitsgasvorrat entsprechend an. Bekanntermaßen trennt bei einem Hydrospeicher das Trennelement wie ein Kolben oder eine Membran die Fluidseite von der im Speichergehäuse eingeschlossenen Gasseite, die komprimiert dergestalt Energie speichern kann. Wird nun ein erneuter Lasthebevorgang ausgelöst, wird die in der Speichereinrichtung 38 eingespeicherte Energie in Form eines hohen Druckniveaus abgerufen und unterstützt die Hebebewegung, indem die vom Speicher abgerufene Fluidmenge zur Kolbenseite 14 des jeweiligen Arbeitszylinders 10 geschoben wird. Dergestalt ist eine Art Energiespeicherung erreichbar, die abrufbar den Lasthebevorgang unterstützen kann.

Die erfindungsgemäße Hydraulikanlage zeichnet sich durch Einsatz der Speichereinrichtung 38 dadurch aus, dass kurze System- und Reaktionszeiten möglich sind bei hohen Aus- und Einfahrgeschwindigkeiten für die eingesetzten Arbeitszylinder 10, und der Elektroantrieb der Hydropumpe 26 ist entsprechend entlastet. Ferner hat es sich gezeigt, dass alle Arbeitsbewegungen gedämpft durch den Energieeintrag in die Speichereinrichtung 38 harmonisch und mithin ruckfrei erfolgen. Trotz des Kostenmehraufwandes für die Realisierung der aufgezeigten Speichereinrichtung ist insbesondere im langfristigen Betrieb die damit einhergehende Energieeinsparung kosteneffizienter als bei Anlagen ohne Speichereinrichtung. Auch kann die Transport- oder Kapazitätsleistung der Hydropumpe 26 durch den Einsatz der Energiespeichereinrichtung 38 zurückgefahren werden, was wiederum die Herstellkosten senken hilft.

Die eingesetzte Hydropumpe kann, wie dargelegt, zwei Drehrichtungen aufweisen; die beiden Drehrichtungen können aber auch mittels des Elektromotors realisiert sein. Auch ist es möglich, die angesprochene Konstantpumpe durch eine Verstellpumpe sinnfällig zu ersetzen und der Elektromotor kann auch durch eine andere Antriebsvorrichtung ersetzt sein, beispielsweise durch einen Verbrennungsmotor, vorzugsweise in Form eines Dieselmotors, einer Arbeitsmaschine oder dergleichen. Die erfindungsgemäße Hydraulikanlage ist nicht auf den Einsatz bei Staplerin beschränkt, sondern kann vorzugsweise immer dort eingesetzt werden, wo mit dem jeweiligen Arbeitszylinder Lageenergie aufzubringen ist. Ein sinnfälliger Einsatz ist demgemäß bei Arbeitsmaschinen möglich, wie Baggern, aber auch im Bereich von Aufzügen und Handhabungsgeräten (Manipulatoren).

Das in der Schaltung nach der Figur eingesetzte Wegeventil ist in der Art eines 3/2-Wege-Ventils ausgebildet; hier ist auch eine Realisierung mit einem 3/3-Wege-Ventil denkbar, das insoweit entsprechend der Schaltstellung zum Entlasten des Speichers 38 mit beitragen kann. Ferner braucht die in der Figur dargestellte Steuereinrichtung 20 dergestalt nicht realisiert zu sein und kann demgemäß entfallen. Notwendig ist dem Grunde nach dann nur eine Steuereinrichtung zum Ansteuern des Motors und/oder der aufgezeigten Hydropumpe. Anstelle der in der Figur gezeigten Steuereinrichtung 20 könnte an dieser Stelle auch eine Rohrbruchsicherung oder dergleichen in die Hydraulikanlagen eingesetzt sein (nicht dargestellt). In die Ansteuerung des Gesamtsystems kann auch eine entsprechende Sensorik mit Meßstellen für den Hydrospeicher eingesetzt sein. So ließen sich beispielsweise durch die Überwachung der Kolbenposition des Hydrospeichers sowie über den Grad seines Füllvolumens und/oder Fülldruckes weitere Aussagen für die Ansteuerung der Gesamthydraulikanlage treffen.

## Patentansprüche

1. Hydraulikanlage, insbesondere zum Heben und Senken von Lasten bei Staplern mit mindestens einem Arbeitszylinder (10), dessen Kolben-Stangen-Einheit (12) in einem Gehäuse (22) bewegbar geführt und mittels einer Hydropumpe (26) in seiner einen Antriebsrichtung (30) ausfahrbar und in seiner anderen gegenläufigen Antriebsrichtung (32) einfahrbar ist und mit einer Steuereinrichtung (20) zum Ansteuern der dahingehenden Verfahrbewegungen, wobei eine Speichereinrichtung (38) vorhanden ist, die in einer Antriebsrichtung (32) eine Energieeinspeisung erfährt, wobei die eingespeiste Energie zur Unterstützung einer Verfahrbewegung bei gegenläufiger Antriebsrichtung (30) aus der Speichereinrichtung (38) abrufbar ist, und wobei die Speichereinrichtung (38) aus mindestens einem Hydrospeicher, insbesondere einem Kolbenspeicher gebildet ist, der mittels einer über die Steuereinrichtung (20) betätigbaren Ventileinheit (34) zu- oder abschaltbar ist, **dadurch gekennzeichnet, dass** die Ventileinheit (34) ein Wegeventil ist, das in einer Schaltstellung den fluidführenden Weg freigibt zwischen einem Tankanschluss T und der Hydropumpe (26) und in der anderen Schaltstellung eine fluidführende Verbindung zwischen Hydropumpe (26) und Speichereinrichtung (38) herstellt.

2. Hydraulikanlage nach Anspruch 1, **dadurch gekennzeichnet, dass** beim Absenken der Kolben-Stangen-Einheit (12) die Energieeinspeisung erfolgt und beim Anheben die eingespeiste Energie zur Unterstützung dient.

3. Hydraulikanlage nach Anspruch 1 oder 2, **dadurch gekennzeichnet, dass** die Steuereinrichtung (20) in eine fluidführende Verbindung zwischen dem jeweiligen Arbeitszylinder (10) und der Ausgangsseite der Hydropumpe (26) geschaltet ist.

4. Hydraulikanlage nach Anspruch 3, **dadurch gekennzeichnet, dass** eine Messstelle (40), insbesondere Druckmessstelle in die Verbindungsleitung (18) zwischen der Steuereinrichtung (20) und der Ausgangsseite der Hydropumpe (26) geschaltet ist.

5. Hydraulikanlage nach einem der Ansprüche 1 bis 4, **dadurch gekennzeichnet, dass** eine Doppel-Arbeitszylinderanordnung (10) eingesetzt ist, die kolbenseitig (14) an die Ausgangsseite der Steuereinrichtung (20) fluidführend angeschlossen ist.

## Claims

1. A hydraulic unit, in particular for raising and lowering loads in stacking trucks, with at least one working cylinder (10) the piston/rod unit (12) of which is moveably guided in a housing (22) and which can be extended by means of a hydraulic pump (26) in its one drive direction (30) and can be retracted in its other, opposite drive direction (32), and with a control means (20) for actuating these displacement movements, there being a storage device (38) which feeds energy in one direction of driving (32), the energy fed in being retrievable from the storage device (38) in order to support a displacement movement for the opposite driving direction (30), and the storage device (38) being formed from at least one hydraulic accumulator, in particular a piston accumulator, which can be connected or disconnected by means of a valve unit (34) that can be operated via the control means (20), **characterised in that** the valve unit (34) is a directional valve which in one switching position clears the fluid-carrying path between a tank connection T and the hydraulic pump (26) and in the other switching position establishes a fluid-carrying connection between the hydraulic pump (26) and the storage device (38).

2. The hydraulic unit according to Claim 1, **characterised in that** when the piston/rod unit (12) is lowered, energy is fed in, and when raised, the fed-in energy is used for support.

3. The hydraulic unit according to Claim 1 or 2, **characterised in that** the control means (20) is connected to a fluid-carrying connection between the respective working cylinder (10) and the output side of the hydraulic pump (26).

4. The hydraulic unit according to Claim 3, **characterised in that** a measurement point (40), in particular a pressure measurement point, is connected to the connecting line (18) between the control means (20) and the output side of the hydraulic pump (26).

5. The hydraulic unit according to any of Claims 1 to 4 **characterised in that** a double working cylinder arrangement (10) is used which is connected to the output side of the control means (20) such as to carry fluid on the piston side (14).

## Revendications

1. Installation hydraulique, notamment pour soulever et abaisser des charges dans des chariots élévateurs, comprenant au moins un vérin (10) de travail dont le groupé piston-tige (12) est guidé de manière à pouvoir se déplacer dans une enveloppe (22) et peut sortir au moyen d'une pompe (26) hydraulique dans l'un de ses sens (30) d'entraînement et peut rentrer dans son autre sens (32) contraire d'entraînement, et comprenant un dispositif (20) de commande, pour commander les mouvements de déplacement, un dispositif (38) accumulateur étant présent qui, dans un sens (32) d'entraînement, éprouve un emmagasinage d'énergie, l'énergie emmagasinée pouvant, pour soutenir un mouvement de déplacement dans le sens (30) d'entraînement contraire, être appelée du dispositif (38) accumulateur et le dispositif (38) accumulateur étant formé d'au moins un accumulateur hydraulique, notamment d'un accumulateur à piston, qui peut être branché ou débranché au moyen d'une unité (34) de vanne pouvant être actionnée par le dispositif (20) de commande, **caractérisé en ce que** l'unité (34) de vanne est une vanne à voies, qui, dans une position de commutation, dégage la voie de conduite de fluide entre un raccord T de cuve et la pompe (26) hydraulique et, dans l'autre position de commutation, ménage une liaison de conduite de fluide entre la pompe (26) hydraulique et le dispositif (38) accumulateur.

2. Installation hydraulique suivant la revendication 1, **caractérisé en ce que** l'emmagasinage d'énergie a lieu lors de l'abaissement de l'unité piston-tige (12) et l'énergie emmagasinée sert à faciliter le soulèvement.

3. Installation hydraulique suivant la revendication 1 ou 2, **caractérisé en ce que** le dispositif (20) de commande est monté dans une liaison de conduite de fluide entre le vérin (10) de travail respectif et le côté sortie de la pompe (26) hydraulique.

4. Installation hydraulique suivant la revendication 3, **caractérisé en ce qu'**un point (40) de mesure, notamment un point de mesure de pression dans le conduit (18) de liaison, est monté entre le dispositif (20) de commande et le côté sortie de la pompe (26) hydraulique.

5. Installation hydraulique suivant l'une des revendications 1 à 4, **caractérisé en ce qu'**il est utilisé un agencement (10) à vérin de travail double, qui est raccordé de manière à conduire du fluide du côté (14) du piston au côté de la sortie du dispositif (20) de commande.
